# FASCICULE DE BREVET EUROPEEN

(11) **EP 0 285 618 B1**
(45) Date de publication et mention de la délivrance du brevet: **05.06.1991**
(21) Numéro de dépôt: 87905758.6
(22) Date de dépôt: 03.09.1987
(51) Int. Cl.: F21P 3/00

(54) **PROCEDE D'ANIMATION DE STRUCTURES LUMINEUSES ET INSTRUMENT DE LUMIERE**
LICHTINSTRUMENT UND VERFAHREN ZUR ERZEUGUNG VON LICHTWIRKUNGEN
METHOD FOR ANIMATING LIGHTING STRUCTURES, AND LIGHT INSTRUMENT

(30) Priorité: 04.09.1986 FR 8612442
(43) Date de publication de la demande: 12.10.1988
(73) Titulaire: ARNAUD, Annick, F-95160 Montmorency (FR)
(72) Inventeur: ARNAUD, Annick, F-95160 Montmorency (FR)
(74) Mandataire: Arnaud, Jean Pierre Alfred
(86) Numéro de dépôt international: FR8700343
(87) Numéro de publication internationale: WO8801709

(56) Documents cités:
- FR-A- 1 500 122
- FR-A- 2 136 917
- FR-A- 2 529 065
- GB-A- 849 680
- US-A-35 643 32

## Description

La présente invention concerne un instrument de lumière, c'est-à-dire un instrument destiné à être manié par un opérateur et à produire des lumières qui varient. Un tel instrument permet l'élaboration de partitions lumineuses qui peuvent ensuite être rejouées par des interprètes, de la même manière qu'un pianiste exécute une partition musicale préalablement composée. L'instrument peut aussi être utilisé automatiquement, par commande programmée de la même manière qu'un piano mécanique ou un orgue de barbarie.

Il est utile, pour la compréhension de l'invention, de considérer un parallèle entre le domaine de la musique et celui de la lumière et de la couleur.

Dans le domaine musical, en plus des paramètres dynamiques et d'association de sons, il n'existe que deux paramètres fondamentaux, la fréquence et l'intensité d'un son. Ces paramètres définissent un "plan" dans lequel un son peut être défini par un point. Cependant, l'obtention de sons purs est difficile et, en pratique, on a réalisé des instruments donnant chacun des associations de sons caractéristiques aux consonances musicales bien individualisées. Un même motif musical donne des effets trés différents sur différents instruments.

Dans le domaine des lumières, les paramètres fondamentaux disponibles sont plus nombreux puisqu'ils sont au nombre de trois: ils définissent un "espace" dans lequel une "lumière" est définie par un point (cet espace est connu sous le nom de "solide des couleurs de Munsell"). Bien entendu, des paramètres secondaires analogues à ceux du domaine musical coexistent: association de lumières (spectre), caractéristiques dynamiques (croissance et décroissance).

Cette analogie entre la musique et "les lumières" n'est cependant pas aussi simple qu'on l'a indiqué, et elle est seulement destinée à faire comprendre la diversité des commandes possibles dans un instrument de lumière, diversité bien plus étendue que dans le domaine musical.

De même qu'un appareil capable seulement d'émettre des sons n'est pas un instrument de musique (c'est le respect de certaines conditions qui donne son caractère musical à un ensemble de sons), un appareil capable d'émettre des lumières n'est pas forcément un instrument de lumière. En effet, ce sont les conditions de sélection des lumières et leurs variations qui font qu'un instrument de lumière est un véritable instrument permettant un expression artistique.

On peut considérer qu'un moniteur de télévision est un instrument de lumière de type bidimensionnel, dans la mesure où les images formées satisfont à des conditions de sélection. Lorsqu'un moniteur de télévision reproduit une image directement filmée à l'aide d'une caméra, il ne constitue pas un véritable instrument de lumière puisqu'il se contente de restituer une scène saisie globalement. Par contre, lorsqu'il est utilisé pour afficher une image de synthèse, l'ensemble comprenant le moniteur et les moyens ayant permis de créer cette image de synthèse constitue un instrument de lumière.

On sait que la synthèse des images de télévision est un travail considérable étant donné le nombre trés important de points à définir dans une image. Ce travail devient démesuré lorsqu'un véritable programme animé doit être réalisé car il nécessite plusieurs dizaines d'images par seconde. Il est donc manifeste que l'opérateur d'un tel système ne peut pas "jouer" en temps réel de son instrument puisqu'il lui faut des mois de travail pour une courte séquence de quelques secondes. La voie de la synthèse d'images de télévision ne permet donc pas la réalisation d'un instrument de lumière utilisable en temps réel.

Les instruments connus pour donner un jeu de lumières relèvent souvent moins du domaine artistique que de celui de la publicité.

On connait déjà des appareils qui comprennent des sources de lumière peu étendues, ponctuelles ou linéaires. Les plus courants sont constitués par les enseignes à décharge dans un gaz. Ces enseignes comportent parfois plusieurs motifs compliqués, quelquefois placés devant un fond de couleur uniforme ou non. Ces dispositifs ne constituent pas de véritables instruments de lumière car ils sont figés: les divers éléments linéaires fonctionnent par tout ou rien, et les seuls paramètres à la disposition d'un opérateur sont les périodes d'allumage et d'extinction de chaque élément. Cette restriction des paramètres dont dispose un opérateur donne à ce genre d'appareil son caractère mécanique et répétitif qui rebute rapidement les observateurs. Ce n'est qu'au niveau d'un ensemble de nombreuses enseignes indépendantes qu'on reconnait en général un certain caractère artistique (vue d'un centre ville la nuit, à bord d'un avion à faible altitude).

On connait aussi des appareils ayant des sources étendues de lumière, comprenant par exemple un dépoli de grande surface derrière lequel est placée une source de dimension importante (constituée par exemple d'une série de tubes rectilignes à décharge placés côte-à-côte). Une composition colorée est disposée sur ce dépoli. L'ensemble constitue une oeuvre lumineuse, mais n'est pas un instrument de lumière, car la seule possibilité dont dispose un opérateur, à part un éventuel réglage global d'intensité, est un changement de la composition, comme on change une diapositive.

Le brevet britannique n° 849 680 décrit un appareil destiné à donner des effets polychromatiques et comportant une surface froissée réfléchissante et des sources placées en avant de cette surface. Il ne concerne pas de composition transparente ou translucide, c'est-à-dire travaillant par transmission, ni des sources placées derrière la composition.

La demande de brevet français n° 2 529 065 concerne un ensemble décoratif dans lequel un élément pictural opaque est éclairé par l'avant.

La demande de brevet français n° 2 136 917 concerne un procédé d'animation selon lequel de la lumière est projetée sur une surface depuis l'avant. Cette surface n'est ni translucide, ni transparente.

Le brevet français n° 1 500 122 décrit une installation dans laquelle un panneau appelé "écran", formé d'un verre translucide, dépoli ou granulé, donne des effets lumineux pour des spectateurs placés d'un premier côté du panneau. Des sources lumineuses sont mobiles de l'autre côté du panneau. Des éléments fixes ou mobiles sont placés entre les sources mobiles et le panneau afin que des ombres soient portées sur le panneau, les spectateurs voyant varier la forme des ombres portées lors du déplacement des lampes et/ou objets.

### Description de l'invention

L'invention repose sur la détermination de conditions qui permettent la réalisation d'un véritable instrument de lumière dont peut jouer un opérateur, compositeur ou interprète. Elle concerne à la fois un procédé de création de partitions lumineuses par animation d'une structure lumineuse, et un instrument permettant la composition et l'interprétation de telles partitions.

Les principales conditions qui doivent être satisfaites dans un instrument de lumière sont les suivantes.

D'abord, l'instrument doit former une structure lumineuse bidimensionnelle ou tridimensionnelle, qui est statique. Cette structure doit porter au moins deux sources étendues ayant des zones d'action différentes. (On appelle "zone d'action" la région bidimensionnelle ou tridimensionnelle dont l'éclairement varie lorsque l'intensité lumineuse et/ou le spectre lumineux de la source étendue varie). De préférence, la structure porte aussi au moins une source étendue globale, c'est-à-dire une source étendue dont la zone d'action recouvre une grande partie ou la totalité de la structure. Selon l'invention, les sources étendues présentent des variations progressives, indépendantes et commandées de leur intensité lumineuse et/ou de leur spectre lumineux.

L'appareil présente un réel intérêt lorsque le nombre de sources atteint quatre, et ce nombre est de préférence égal à huit.

De préférence, les sources sont d'au moins deux couleurs différentes. En outre, il est particulièrement avantageux que la couleur d'au moins une source étendue varie, c'est-à-dire que la source lumineuse ait un spectre lumineux qui varie au cours du temps, indépendamment de sa variation d'intensité ou conjointement à cette variation.

De préférence, la somme des zones d'action des sources recouvre la totalité ou presque de la structure de support apparente. Il est avantageux qu'une source étendue au moins ait une zone d'action qui recouvre la plus grande partie de la structure de support apparente. Cette source ou ces sources sont appelées "globales" dans la suite du présent mémoire, par opposition à des sources "partielles" qui ont chacune une zone d'action relativement réduite, par exemple inférieure au quart de la structure apparente.

De préférence, les zones d'action des sources étendues se recouvrent. Ainsi, il est avantageux que les zones d'action des sources partielles recouvrent celles des sources globales. Il est aussi cependant avantageux que les zones d'action de certaines sources partielles adjacentes se recouvrent. Cette caractéristique est importante car elle permet à un même élément de l'instrument de présenter des couleurs différentes selon le rapport des intensités ou les spectres des différentes sources.

Les sources étendues doivent présenter des variations d'intensité sur une large plage, pouvant aller jusqu'à l'extinction complète de préférence, et aussi, de préférence, des variations de spectre lumineux. Ces variations d'intensité et/ou de spectre des sources étendues ont avantageusement des constantes de temps de l'ordre d'une seconde à quelques dizaines de secondes. Bien entendu, cette condition s'applique de manière générale, mais n'exclut pas, localement ou temporairement des conditions différentes, telles qu'un maintien constant ou une variation trés rapide. Un maintien de l'intensité d'une source à une valeur constante fige une partie de la structure et doit être évité, à moins que cet aspect figé soit le but recherché. Une variation rapide constitue une agression lorsqu'elle se renouvelle trop souvent. Par contre, une variation rapide d'une seule source ou d'un petit nombre de sources, de manière occasionnelle, ponctue la composition et donne un effet intéressant.

Le procédé satisfaisant aux conditions précitées permet la composition et l'interprétation de véritables partitions dans lesquelles l'opérateur dispose à tout moment de la maîtrise des variations d'intensité et éventuellement de couleur des diverses sources. Il est préférable que cette maîtrise soit assurée par commande du sens de variation et de la vitesse de variation de l'intensité de chaque source ou de chaque groupe de sources, lorsque le nombre de sources est suffisamment important.

Comme les commandes de variation d'intensité et de couleur des sources peuvent être assurées par des moyens purement statiques, par exemple des circuits électroniques, l'instrument peut être lui-même entièrement statique, sans partie mobile autre que celles dont dispose l'opérateur pour introduire ses commandes.

Dans un premier mode de réalisation, l'invention concerne un instrument de lumière destiné à une animation lumineuse d'une structure destinée à être vue par un observateur, du type qui comprend
_ un châssis ou support,
_ une composition statique qui est transparente ou translucide, qui a une surface étendue, et qui est portée par le châssis ou support, et
_ plusieurs sources destinées à projeter de la lumière sur des zones d'action faisant partie de la surface étendue, les sources lumineuses étant montées sur le châssis ou support du côté de la surface étendue qui est opposé à l'observateur; selon l'invention
_ la composition statique comporte une plaque diffusante près de laquelle sont disposés des filtres colorés,
_ les sources lumineuses sont montées à des emplacements fixes par rapport à la composition statique,
_ les sources lumineuses comprennent des sources partielles ou de groupes de sources partielles dont la lumière est projetée sur plusieurs zones partielles d'action qui ne couvrent chacune qu'une petite partie de la surface étendue, et au moins une source globale ou un groupe de sources globales d'une même couleur dont la lumière est projetée sur une zone globale d'action qui correspond à la totalité ou à la plus grande partie de la surface étendue, et
_ l'instrument comporte des dispositifs destinés à faire varier l'intensité lumineuse de certaines sources ou de certains groupes de sources au moins.

De préférence, une source partielle au moins comporte une source élémentaire et au moins un déflecteur qui limite la zone d'action de la source élémentaire sur les filtres colorés adjacents à la plaque diffusante.

Dans un second mode de réalisation, l'invention concerne un instrument de lumière destiné à une animation lumineuse d'une structure destinée à être vue par un observateur, du type qui comprend
_ un châssis ou support,
_ une composition statique qui est transparente ou translucide, qui a une surface étendue, et qui est portée par le châssis ou support, et
_ plusieurs sources destinées à projeter de la lumière sur des zones d'action faisant partie de la surface étendue, les sources lumineuses étant montées du côté de la surface étendue qui est opposé à l'observateur; selon l'invention
_ la composition statique est une plaque diffusante,
_ les sources lumineuses sont montées à des emplacements fixes par rapport à la composition statique et sont à des distances différentes de la plaque diffusante,
_ les sources lumineuses comprennent des sources partielles ou de groupes de sources partielles dont la lumière est projetée sur plusieurs zones partielles d'action quine couvrent chacune qu'une petite partie de la surface étendue, et au moins une source globale ou un groupe de sources globales d'une même couleur dont la lumière est projetée sur une zone globale d'action qui correspond à la totalité ou à la plus grande partie de la surface étendue,
_ une source partielle au moins comprend une source élémentaire placée dans une enveloppe translucide colorée, et
_ l'instrument comporte des dispositifs destinés à faire varier l'intensité lumineuse de certaines sources ou de certains groupes de sources au moins.

Dans les deux modes de réalisation, il est avantageux que l'instrument comprenne au moins un dispositif destiné à faire varier la couleur de la lumière d'au moins une source lumineuse. De préférence, la source lumineuse ayant une couleur qui varie comporte au moins deux sources élémentaires ayant des spectres lumineux différents, et le dispositif destiné à faire varier la couleur comporte un dispositif destiné à faire varier le rapport des intensités lumineuses des sources élémentaires.

Dans une variante, une source globale est formée par plusieurs sources partielles dont les variations d'intensité sont commandées simultanément par un même dispositif.

L'invention concerne aussi un procédé d'animation lumineuse à l'aide d'un instrument objet des paragraphes précédents, comprenant la variation progressive et indépendante de l'intensité de plusieurs des sources lumineuses.

De préférence, le procédé comprend en outre la variation de couleur d'au moins une source lumineuse. Il est en outre avantageux que les zones d'action des sources partielles se recouvrent partiellement. De plus, le procédé comprend de préférence la variation d'intensité d'au moins deux sources globales d'au moins deux couleurs différentes.

Il est avantageux que l'instrument comprenne au moins un dispositif destiné à faire varier la couleur de la lumière d'au moins une source lumineuse étendue. La source étendue ayant une couleur qui varie peut comporter au moins deux sources élémentaires ayant des spectres lumineux différents, et le dispositif destiné à faire varier la couleur comporte un dispositif destiné à faire varier le rapport des intensités lumineuses des sources élémentaires.

Une source globale étendue est de préférence-formée par plusieurs sources partielles dont les variations d'intensité sont commandées simultanément par un même dispositif.

Il est avantageux que les dispositifs destinés à faire varier l'intensité lumineuse de chaque source ou de chaque groupe de source comporte un ordinateur et un dispositif d'introduction de données. Dans un mode de réalisation, le dispositif d'introduction de données est un dispositif de saisie ayant plusieurs voies de commande de sens et de vitesse de variation. Dans un autre mode de réalisation, le dispositif d'introduction de données est un dispositif de lecture de données préalablement enregistrées.

Dans ce dernier mode de réalisation, les surfaces étendues éclairées par les sources élémentaires et qui peuvent avoir une forme quelconque, telle que plane, cylindrique, conique, hémisphérique ou ondulée, peuvent être des sources travaillant par transmission ou par reflexion.

### Brève description du dessin

D'autres caractéristiques et avantages de l'invention ressortiront mieux de la description qui suit, faite en référence au dessin annexé sur lequel:
_ la figure 1 est une coupe transversale d'une partie d'une structure lumineuse bidimensionnelle selon un mode de réalisation de l'invention; et
_ la figure 2 est un schéma d'appareil de commande des sources lumineuses de la structure de la figure 1.

### Description détaillée de modes de réalisation

L'appareil représenté partiellement sur la figure 1 forme la structure lumineuse d'un instrument de lumière selon l'invention. Cet appareil comporte une plaque arrière 10 destinée à constituer un châssis ou support pour les autres éléments de la structure. Cette plaque peut être en tout matériau suffisamment rigide est est de préférence opaque. Une plaque diffusante 12 est maintenue à distance de la plaque 10, en avant de celle-ci, par des dispositifs non représentés mais de type quelconque.

Plusieurs sources lumineuses étendues sont formées par l'appareil. Chaque source étendue comporte une ou plusieurs sources élémentaires, une surface délimitant la zone d'action de la source, et éventuellement un déflecteur limitant le champ de la source ou sa zone d'action.

Plus précisément, la figure 1 représente cinq sources étendues partielles et une source étendue globale. Ces sources sont formées par des sources élémentaires 21, 22, 24, 26 et 27, par des déflecteurs 14, 16, 18 et 20 et par des surfaces étendues constituées, dans le cas considéré, par des filtres colorés appliqués contre la plaque diffusante et portant les références 27, 28, 30, 32 et 33. Pour un observateur placé à distance du côté de la plaque diffusante, des taches de couleur correspondant à celles des filtres apparaissent juxtaposées et parfois en recouvrement partiel.

Le déflecteur 18 porte une source élémentaire formée par une lampe plus proche de la plaque diffusante que les autres sources et ayant une zone d'action bien plus étendue puisqu'elle recouvre en fait toutes les zones d'action des autres sources étendues. Il s'agit d'une "source étendue globale" ou source de fond, contrairement aux autres sources étendues qui sont dites "partielles" car elles n'ont que des zones d'action limitées.

On considère un exemple de réalisation. On suppose que le filtre 30 est un filtre jaune et la source 24 une lampe bleue: la zone d'action de la lampe 30 paraitra jaune ou verte à un observateur, selon son intensité. Par contre, si la lampe 34 éclaire ce même filtre 30 avec une lumière rouge, cette zone paraitra orangé ou rouge, selon l'intensité de la lampe. Il est donc possible d'obtenir des couleurs différentes à un même emplacement de la structure lumineuse, par commande différentielle des diverses sources élémentaires.

La source étendue partielle comprenant le filtre 32, les déflecteurs 14 et 16 et la source élémentaire 26 comporte deux lampes différentes placées derrière un même filtre. Les deux lampes peuvent être commandées de manière que le rapport de leur intensités varie. Si les deux lampes émettent des lumières de couleurs différentes, la couleur apparente de la zone d'action de cette lampe variera pour l'observateur.

Bien qu'on ait indiqué que les zones d'action des sources étendues étaient délimitées par des filtres, ceux-ci ne sont pas indispensables. En effet, si les sources élémentaires sont elles-mêmes colorées, les zones d'action seront colorées. Les couleurs des différentes zones peuvent être nettement séparées, comme indiqué par la référence 36, c'est-à-dire sans recouvrement. Elles peuvent aussi cependant se recouvrir, comme l'indique la référence 38, les couleurs des deux zones paraissant se fondre pour un observateur.

La possibilité essentielle donnée par l'invention est la variation, de préférence relativement lente, avec des constantes de temps de l'ordre de quelques secondes à quelques dizaines de secondes, de l'intensité lumineuse de chaque source. Il est donc nécessaire que cette intensité puisse être maîtrisée selon l'invention. Cette caractéristique est obtenue avec un appareil tel que représenté sur la figure 2.

L'appareil représenté sur la figure 2 assure le réglage de l'intensité de plusieurs sources élémentaires, indépendamment les unes des autres, par utilisation de données indiquant d'une part le sens de la variation d'intensité et d'autre part sa vitesse. En pratique, les données introduites pour chaque source élémentaire sont d'une part le changement ou non du sens de variation et d'autre part un pas de variation élémentaire de l'intensité dans une période trés courte, inférieure au vingt-cinquième de seconde de préférence. Une intensité constante est obtenue par changement constant du sens de la variation, ou par utilisation d'un pas nul.

La figure 2 représente deux dispositifs d'introduction de données, d'une part une manette de jeu 40 et d'autre part un ordinateur 42. La manette de jeu détermine la source élémentaire concernée par son azimut, l'amplitude du pas par l'amplitude de son déplacement par rapport à la position centrale, et le sens par l'enfoncement ou non de la manette dans son support. Bien entendu, la manette ne donne, à un moment quelconque, que des données concernant une seule source élémentaire. Il est donc nécessaire que des dispositifs convenables conservent la valeur du pas de chaque source jusqu'à la commande ultérieure ou jusqu'à ce qu'une valeur de seuil soit atteinte. Bien entendu, ces données peuvent être fournies par un ordinateur tel que 42 comportant de manière classique une unité centrale de traitement 44, des mémoires vive 46 et passive 48, un clavier 50 et un écran 52.

Les signaux de la manette ou de l'ordinateur ne peuvent pas être directement utilisés par les lampes, et constituent en fait des signaux de commande seulement. Chaque source 54 est donc associée à une voie comprenant, à partir d'un circuit d'entrée-sortie 56 ayant des lignes de données et des lignes d'adresse, un registre 58 (par exemple du type 74LS273), un convertisseur numérique-analogique 60 (par exemple du type DAC0800), et un étage d'amplification 62 comprenant un amplificateur opérationnel 64 (par exemple du type LM741) et un transistor de puissance 66 (Par exemple du type TIP120) convenablement relié à une alimentation fournissant l'énergie nécessaire aux sources lumineuses 54.

Avant de pouvoir composer une partition, l'utilisateur doit réaliser la structure lumineuse, c'est-à-dire effectuer d'abord une opération d'art plastique: positionnement des lampes et des déflecteurs qui délimitent les zones d'action, choix et disposition des filtres qui forment déja par eux-mêmes une composition colorée mais ayant l'inconvénient d'être statique. L'invention permet alors l'animation de cette composition, par action sur les intensités et leurs contrastes, et par accentuation ou réduction des contrastes de couleur.

Bien qu'on ait décrit un mode de réalisation de type bidimensionnel, l'invention concerne aussi des structures tridimensionnelles. Dans ce cas, plusieurs sources étendues sont disposées les unes à proximité des autres. Ces sources peuvent donner des variations de couleur ou non mais permettent toujours des variations d'intensités. Les formes des sources étendues peuvent être quelconques. On a obtenu des résultats intéressants avec des sources élémentaires placées dans des enveloppes translucides colorées, avec des cylindres creux ouverts à une extrémité et ayant une source élémentaire qui n'est pas visible directement, et avec des formes ondulées donnant des effets d'ombre portée.

Dans le cas d'une structure tridimensionnelle, la composition est avantageusement une simple plaque diffusante incolore qui permet de distinguer les différences de profondeur des diverses sources.

Un avantage de l'invention est que l'instrument de lumière peut être purement statique et n'a pas de partie mobile, mis à part le dispositif d'introduction de données. Cependant, quelques effets particuliers peuvent être obtenus par couplage de l'instrument à des éléments dynamiques, par exemple un moteur déplaçant un organe mobile. Ainsi, un moteur peut être utilisé pour la commande d'un obturateur ou d'un polariseur tournant destiné à faire varier l'intensité d'une source dont l'intensité n'est pas modulable directement (par exemple une lampe à décharge dans un gaz). Cependant, il ne s'agit que d'éléments optionnels, comme peuvent aussi l'être quelques sources lumineuses ponctuel les ou linéaires, c'est-à-dire non étendues, ajoutées à l'instrument.

### Possibilités d'exploitation industrielle

Les instruments selon l'invention conviennent soit sous forme d'instruments permettant une expression artistique, soit comme éléments décoratifs commandés par ordinateurs et participant à l'animation de lieux publics.

## Revendications

1. Instrument de lumière destiné à une animation lumineuse d'une structure destinée à être vue par un observateur, du type qui comprend
_ un châssis ou support (10),
_ une composition statique (12, 28, 30, 32, 33) qui est transparente ou translucide, qui a une surface étendue, et qui est portée par le châssis ou support (20), et
_ plusieurs sources (21, 22, 24, 26, 34) destinées à projeter de la lumière sur des zones d'action faisant partie de la surface étendue, les sources lumineuses étant montées sur le châssis ou support (10) du côté de la surface étendue qui est opposé à l'observateur,
caractérisé en ce que
_ la composition statique comporte une plaque diffusante (12) près de laquelle sont disposés des filtres colorés (28, 30, 32, 33),
_ les sources lumineuses (21, 22, 24, 26, 34) sont montées à des emplacements fixes par rapport à la composition statique,
_ les sources lumineuses comprennent des sources partielles ou de groupes de sources partielles (21, 22, 24, 26) dont la lumière est projetée sur plusieurs zones partielles d'action qui ne couvrent chacune qu'une petite partie de la surface étendue, et au moins une source globale ou un groupe de sources globales (34) d'une même couleur dont la lumière est projetée sur une zone globale d'action qui correspond à la totalité ou à la plus grande partie de la surface étendue, et
_ l'instrument comporte des dispositifs (40-52, 56-66) destinés à faire varier l'intensité lumineuse de certaines sources ou de certains groupes de sources (54) au moins.

2. Instrument selon la revendication 1, caractérisé en ce qu'une source partielle au moins comporte une source élémentaire (21, 22, 24, 26) et au moins un déflecteur (14, 16, 18, 20) qui limite la zone d'action de la source élémentaire sur les filtres colorés adjacents à la plaque diffusante (12).

3. Instrument de lumière destiné à une animation lumineuse d'une structure destinée à être vue par un observateur, du type qui comprend
_ un châssis ou support (10),
_ une composition statique (12) qui est transparente ou translucide, qui a une surface étendue, et qui est portée par le châssis ou support (10), et
_ plusieurs sources (21, 22, 24, 26, 34) destinées à projeter de la lumière sur des zones d'action faisant partie de la surface étendue, les sources lumineuses étant montées du côté de la surface étendue qui est opposé à l'observateur,
caractérisé en ce que
_ la composition statique (12) est une plaque diffusante,
_ les sources lumineuses (21, 22, 24, 26, 34) sont montées à des emplacements fixes par rapport à la composition statique et sont à des distances différentes de la plaque diffusante (12),
_ les sources lumineuses comprennent des sources partielles ou de groupes de sources partielles (21, 22, 24, 26) dont la lumière est projetée sur plusieurs zones partielles d'action quine couvrent chacune qu'une petite partie de la surface étendue, et au moins une source globale ou un groupe de sources globales (34) d'une même couleur dont la lumière est projetée sur une zone globale d'action qui correspond à la totalité ou à la plus grande partie de la surface étendue,
_ une source partielle au moins comprend une source élémentaire placée dans une enveloppe translucide colorée, et
_ l'instrument comporte des dispositifs (40-52, 56-66) destinés à faire varier l'intensité lumineuse de certaines sources ou de certains groupes de sources (54) au moins.

4. Instrument selon l'une quelconque des revendications 1 à 3, caractérisé en ce qu'il comprend au moins un dispositif destiné à faire varier la couleur de la lumière d'au moins une source lumineuse (26).

5. Instrument selon la revendication 4, caractérisé en ce que la source lumineuse ayant une couleur qui varie comporte au moins deux sources élémentaires (26) ayant des spectres lumineux différents, et le dispositif destiné à faire varier la couleur comporte un dispositif destiné à faire varier le rapport des intensités lumineuses des sources élémentaires (26).

6. Instrument selon l'une quelconque des revendications 1 à 5, caractérisé en ce qu'une source globale est formée par plusieurs sources partielles dont les variations d'intensité sont commandées simultanément par un même dispositif.

7. Procédé d'animation lumineuse à l'aide d'un instrument selon l'une quelconque des revendications précédentes,
caractérisé en ce qu'il comprend la variation progressive et indépendante de l'intensité de plusieurs des sources lumineuses (21, 22, 24, 26, 34).

8. Procédé selon la revendication 7, caractérisé en ce qu'il comprend en outre la variation de couleur d'au moins une source lumineuse (26).

9. Procédé selon l'une des revendications 7 et 8, caractérisé en ce que les zones d'action des sources partielles (21, 22, 24, 26) se recouvrent partiellement.

10. Procédé selon l'une quelconque des revendications 7 à 9, caractérisé en ce qu'il comprend la variation d'intensité d'au moins deux sources globales (34) d'au moins deux couleurs différentes.

## Patentansprüche

1. Lichtinstrument zur Erzeugung von Lichtwirkungen einer von einem Betrachter gesehenen Anordnung, enthaltend
_ einen Rahmen oder Träger (10),
_ eine durchsichtige oder durchscheinende, statische Anordnung (12, 28, 30, 32, 33), die eine ausgedehnte Oberfläche aufweist und von dem Rahmen oder Träger (10) getragen wird und
_ mehrere Lichtquellen (21, 22, 24, 26, 34) zur Bestrahlung von Aktionsbereichen mit Licht, die einen Teil der ausgedehnten Oberfläche bilden, wobei die Lichtquellen auf dem Rahmen oder Träger (10) auf der, dem Betrachter gegenüberliegenden Seite der ausgedehnten Oberfläche angeordnet sind, dadurch gekennzeichnet, daß
_ die statische Anordnung eine Diffusorplatte (12) enthält, in deren Nähe Farbfilter (28, 30, 32, 33) angeordnet sind,
_ die Lichtquellen (21, 22, 24, 26, 34), in bezug auf die statische Anordnung, an festen Stellen befestigt sind,
_ die Lichtquellen Teillichtquellen oder Gruppen von Teillichtquellen (21, 22, 24, 26) umfassen, deren Licht auf mehrere, jeweils nur einen kleinen Teil der ausgedehnten Oberfläche abdeckende Aktionsteilbereiche gerichtet ist, daß die Lichtquellen ferner wenigstens eine Globallichtquelle oder eine Gruppe von Globallichtquellen derselben Farbe umfassen, deren Licht auf einen der gesamten oder dem größten Teil der ausgedehnten Oberfläche entsprechenden Aktionsgesamtbereich gerichtet ist und
_ das Instrument Vorrichtungen (40-52, 56-66) zur Veränderung der Lichtstärke bestimmter Lichtquellen oder wenigstens von bestimmten Gruppen von Lichtquellen enthält.

2. Instrument nach Anspruch 1, dadurch gekennzeichnet, daß eine Teillichtquelle wenigstens eine Elementarlichtquelle (21, 22, 24, 26) und wenigstens ein Leitblech (14, 16, 18, 20) enthält, das den Aktionsbereich der Elementarlichtquelle auf die an die Diffusorplatte (12) angrenzenden Farbfilter begrenzt.

3. Lichtinstrument zur Erzeugung von Lichtwirkungen einer von einem Betrachter gesehenen Anordnung enthaltend
_ einen Rahmen oder Träger (10),
_ eine durchsichtige oder durchscheinende, statische Anordnung (12), die eine ausgedehnte Oberfläche aufweist und von dem Rahmen oder Träger (10) getragen wird, und
_ mehrere Lichtquellen (21, 22, 24, 26, 34) zur Bestrahlung von Aktionsbereichen mit Licht, die einen Teil der ausgedehnten Oberfläche bilden, wobei die Lichtquellen auf der, dem Betrachter gegenüberliegenden Seite der ausgedehnten Oberfläche angeordnet sind, dadurch gekennzeichnet, daß
_ die statische Anordnung (12) durch eine Diffusorplatte gebildet wird,
_ die Lichtquellen (21, 22, 24, 26, 34) sind, in bezug auf die statische Anordnung, an festen Stellen angeordnet sind und unterschiedliche Entfernungen von der Diffusorplatte (12) aufweisen,
_ die Lichtquellen Teillichtquellen oder Gruppen von Teillichtquellen (21, 22, 24, 26) umfassen, deren Licht auf mehrere, jeweils nur einen kleinen Teil der ausgedehnten Oberfläche abdeckenden Aktionsteilbereiche gerichtet ist, daß diese Lichtquellen ferner wenigstens eine Globallichtquelle oder eine Gruppe von Globallichtquellen derselben Farbe umfassen, deren Licht auf einen der gesamten oder dem größten Teil der ausgedehnten Oberfläche entsprechenden Aktionsgesamtbereich gerichtet ist,
_ eine Teillichtquelle wenigstens eine, in einer durchscheinenden, farblichen Ummantelung angeordnete Elementarlichtquelle enthält und
_ das Instrument Vorrichtungen (40-52, 56-66) zur Veränderung der Lichtstärke bestimmter Lichtquellen oder wenigstens von bestimmten Gruppen von Lichtquellen enthält.

4. Instrument nach einem der Ansprüche 1 bis 3, dadurch gekennzeichnet, daß es wenigstens eine Vorrichtung zur Veränderung der Farbe des Lichtes wenigstens einer Lichtquelle (26) enthält.

5. Instrument nach Anspruch 4, dadurch gekennzeichnet, daß die Lichtquelle mit einer veränderbaren Farbe wenigstens zwei Elementarlichtquellen (26) mit verschiedenen Lichtspektren enthält und daß die Vorrichtung zur Veränderung der Farbe eine Einrichtung enthält, die das Verhältnis der Lichtstärken der Elementarlichtquellen (26) verändert.

6. Instrument nach einem der Ansprüche 1 bis 5, dadurch gekennzeichnet, daß eine Globallichtquelle durch mehrere Teillichtquellen gebildet wird, deren Veränderung der Lichtstärke gleichzeitig von ein und derselben Vorrichtung gesteuert wird.

7. Verfahren zur Erzeugung von Lichtwirkungen mit Hilfe eines Instrumentes nach einem der vorhergehenden Ansprüche, dadurch gekennzeichnet, daß die Lichtstärke mehrerer Lichtquellen (21, 22, 24, 26, 34) zunehmend und unabhängig voneinander verändert wird.

8. Verfahren nach Anspruch 7, dadurch gekennzeichnet, daß die Farbe von wenigstens einer Lichtquelle (26) verändert wird.

9. Verfahren nach einem der Ansprüche 7 und 8, dadurch gekennzeichnet, daß sich die Aktionsbereiche der Teillichtquellen (21, 22, 24, 26) teilweise überdecken.

10. Verfahren nach einem der Ansprüche 7 bis 9, dadurch gekennzeichnet, daß die Lichtstärke von wenistens zwei Globallichtquellen (34), die wenigstens zwei unterschiedliche Farben aufweisen, verändert wird.

## Claims

1. Light instrument for forming a changing light structure which is to be viewed by an observer, of the type including
_ a frame or holder (10),
_ a static composition (12, 28, 30, 32, 33) which is transparent or translucent, which has an extended surface and which is supported by the frame or holder (20), and
_ several light sources (21, 22, 24, 26, 34) for directing light on effective zones included in the extended surface, light sources being mounted on said frame or holder (10) on the side of said extended surface which is opposite to the observer,
characterized in that
_ the static composition includes a diffusing plate (12) near to which colored filters (28, 30, 32, 33) are provided,
_ light sources (21, 22, 24, 26, 34) are mounted at positions fixed relatively to said static composition,
_ light sources include partial light sources or partial light source groups (21, 22, 24, 26) of which light is directed to several partial effective zones, each covering only a minor portion of said extended surface, and at least a background source or a background source group (34) of a same color the light of which is directed to a background effective zone corresponding to the full or to the major portion of said extended surface, and
_ the instrument includes means (40-52, 56-66) for providing variation of light intensity of at least some light sources or some light source groups (54).

2. Instrument according to claim 1, characterized in that at least a partial light source includes an elementary light source (21, 22, 24, 26) and at least a deflector (14, 16, 18, 20) restricting said effective zone of said elementary source to colored filters close to diffusing plate (12).

3. Light instrument for forming a changing light structure which is to be viewed by an observer, of the type including
_ a frame or holder (10),
_ a static composition (12) which is transparent or translucent, which has an extended surface and which is supported by the frame or holder (10), and
_ several light sources (21, 22, 24, 26, 34) for directing light on effective zones included in the extended surface, light sources being mounted on the side of said extended surface which is opposite to the observer, characterized in that
_ the static composition (12) is a diffusing plate,
_ light sources (21, 22, 24, 26, 34) are mounted at positions fixed relatively to said static composition and are variously spaced from the diffusing plate,
_ light sources include partial light sources or partial light source groups (21, 22, 24, 26) of which light is directed to several partial effective zones, each covering only a minor portion of said extended surface, and at least a background source or a background source group (34) of a same color the light of which is directed to a background effective zone corresponding to the full or to the major portion of said extended surface,
_ at least a partial light source includes an elementary light source disposed in a colored translucent shell, and
_ the instrument includes means (40-52, 56-66) for providing variation of light intensity of at least some light sources or some light source groups (54).

4. Instrument according to anyone of claims 1 to 3, characterized in that it includes at least means for providing variation of color of the light of at least one light source (26).

5. Instrument according to claim 4, characterized in that said light source having a varying color includes at least two elementary light sources (26) having different color spectra, and said means for varying said color includes means for varying light intensity ratio of elementary light sources (26).

6. Instrument according to anyone of claims 1 to 5, characterized in that a background light source comprises partial light sources of which intensity variations are simultaneously controlled by same means.

7. Process for light animating with an instrument according to anyone of preceding claims,
characterized in that it includes gradual and independent variation of intensities of several light sources (21, 22, 24, 26, 34).

8. Process according to claim 7 characterized in that it further includes varying color of a least one light source (26).

9. Process according to anyone of claims 7 and 8 characterized in that the effective zones of partial light sources (21, 22, 24, 26) partially overlap.

10. Process according to anyone of claims 7 to 9 characterized in that it includes varying intensity of at least two background light sources (34) having at least two different colors.
